# FASCICULE DE BREVET EUROPEEN

(11) **EP 0 065 607 B1**
(45) Date de publication et mention de la délivrance du brevet: **07.01.1988**
(21) Numéro de dépôt: 81400818.1
(22) Date de dépôt: 22.05.1981
(51) Int. Cl.: F04C 15/04

(54) **Dispositif hydraulique rotatif à cylindrée variable**
Hydraulische Rotationsvorrichtung mit variabler Liefermenge
Rotary hydraulic device with variable displacement

(43) Date de publication de la demande: 01.12.1982
(73) Titulaire: COMPAGNIE DE CONSTRUCTION MECANIQUE SULZER Société anonyme dite:, Cedex 59 F-75300 Paris Brune (FR)
(72) Inventeur: Mallen-Herrero, José, F-75008 Paris (FR); Leroy, Daniel, F-78520 Limay (FR); Zimmermann, Urs, F-78150 Le Chesnay (FR); Charlat, Patrice, F-78200 Mantes (FR)
(74) Mandataire: Rinuy, Guy

(56) Documents cités:
- EP-A- 0 053 544
- DE-C- 243 697
- FR-A- 1 045 882
- FR-A- 1 130 841
- FR-A- 1 498 399
- US-A- 2 368 223
- US-A- 2 628 566
- US-A- 2 629 332
- US-A- 3 250 223

## Description

La présente invention se rapporte à un dispositif hydraulique rotatif à cylindrée variable.

Il existe plus ou moins dans cet ordre d'idée des dispositifs dans lesquels le rotor est déplacé axialement et se trouve en contact constant avec une partie fixe (voir par exemple les documents FR-A-1498399 (OUSSOF) et FR-A-1045882 (EZ-QUERRA).

Il existe des dispositifs dans lesquels des éléments mobiles à parcours imposé sont en contact direct avec un élément rotorique à déplacement axial (voir par exemple les documents US-A-2 628 566 (BERNER) et US-A-2 629 332 (TRIPP).

Il existe des dispositifs dans lesquels des bosses mobiles vont au-devant de palettes à parcours imposé ou non (voir par exemple les documents DE-C-243 697 (INT. ROTATIONS) et FR-A-1 130 841 (COUTURIER).

Il existe, enfin, un dispositif dans lequel des palettes à parcours imposé susceptibles d'être translatées coopèrent avec des moyens de dérivation de fluide (voir notamment le document US-A-3 250 223 (KRAWACKI).

Le dispositif selon l'invention est du type de la génération de dispositifs de la Demanderesse comportant des palettes coulissantes, à coulissement axial, disposées en alignement dans des logements du rotor, lesquelles palettes sont chacune appliquées, de manière constante et totale, sur une surface continue de fond statorique, qui peut être une surface cycloïdale, pouvant être déformée pour présenter des zones rectilignes ou évidements appropriés au fonctionnement du dispositif.

L'espace intermédiaire entre rotor et stator est d'un écart axial longitudinal variable circulairement et défini en partie par ladite surface continue de fond statorique qui est de largeur constante et unique pour un jeu de palettes considéré.

Suivant l'un des dispositifs de cette génération de dispositifs, les palettes coulissantes, à coulissement axial, sont placées par paires dans des logements rotoriques, de part et d'autre d'une pièce statorique médiane, les évidements étant opposés dos à dos de part et d'autre de ladite pièce statorique médiane et réalisés sur cette pièce, les palettes se rapprochant l'une de l'autre pour être appliquées sur les surfaces continues de fond, à évidements de cette pièce.

Suivant un autre dispositif de cette génération de dispositifs, une pièce statorique médiane, avec des surfaces de fond prévues de part et d'autre d'un axe de symétrie, fait corps avec une portion d'arbre fixe, le rotor étant monté en forme de cage autour du stator.

La présente invention vise un dispositif hydraulique rotatif à cylindrée variable du type pompe volumétrique à stator et rotor coaxiaux et à palettes coulissant axialement dans le rotor, lestator comportant au moins une surface de fond présentant des plages planes fixes et des évidements, lesdites palettes venant suivre ladite surface de fond, lesdits évidements étant constitués par des éléments mobiles axialement présentant un plateau central formant le fond de l'évidement et de part et d'autre de ce plateau central, une aile à pente relevée par rapport à ce plateau central, chaque aile étant latéralement en retrait par rapport à la largeur du plateau central (15) et trouvant place entre deux rampes statoriques fixes faisant le relais entre l'aile et la plage plane fixe adjacente.

Un tel dispositif hydraulique se distingue de l'objet de la demande de brevet EP-A-0 053 544, de la Demanderesse, déposée mais non publiée à la date de priorité de la présente demande, par l'arrangement d'ailes à pentes relevées.

Une commande est prévue pour agir, à volonté, à l'arrêt et/ou en cours de fonctionnement, sur lesdits éléments statoriques mobiles à évidements et donc sur la profondeur desdits évidements et de ce fait sur la cylindrée du dispositif.

D'autres caractéristiques et avantages de la présente invention ressortiront de la description qui va suivre, faite en regard des dessins annexés, sur lesquels:
la figure 1 est une vue schématique développée d'une portion d'un dispositif hydraulique rotatif conforme à l'invention;
la figure 2 est une vue en perspective du stator d'un dispositif selon l'invention comportant au moins un élément statorique mobile à évidement;
la figure 3 est une vue en perspective d'une portion de stator montrant un élément statorique mobile à évidement et des rampes statoriques relais.

Dans la forme de réalisation représentée, des palettes 1 à coulissement axial dans les logements 2 pratiqués dans un rotor 3 viennent porter, par au moins une arête de leur bec 4 faisant saillie, sur une surface statorique de fond, à déformations ou évidements. Cette surface continue statorique offre la particularité d'être composite, en ce sens qu'elle comprend, à la fois, une partie fixe 5 et des portions ou éléments mobiles 6. La partie fixe 5 comporte, des rampes 7 et les éléments mobiles 6 comportent des évidements 8.

Les éléments mobiles 6 peuvent se déplacer dans des logements 9 pratiqués dans la partie fixe statorique, sous l'action à l'arrêt et/ou en cours de fonctionnement, d'une commande extérieure 10 mécanique, hydraulique ou magnétique. Des étanchéités 11 sont prévues entre un moyeu 12 et la commande 10 de chaque élément mobile 6 et un guidage 13 du logement statorique correspondant. Des canaux 14 d'équilibrage hydraulique traversent chaque élément mobile 6 de part en part.

Dans la forme de réalisation représentée aux figures 2 et 3, chaque élément mobile 6 à évidement 8 montre un plateau central 15 formant le fond de l'évidement et, de part et d'autre de ce plateau central, une aile 16 à pente relevée par rapport à ce plateau central.

Chaque aile 16 est latéralement en retrait par rapport à la largeur du plateau central 15 de manière à pouvoir trouver place dans le logement statorique 9 entre deux rampes statoriques fixes 7 de la partie fixe de stator 5. Une zone plane également restreinte latéralement 17 peut faire la liaison entre le plateau central 15 et chaque aile 16.

Les deux rampes 7 font fonctionnellement le relais avec l'aile plus ou moins enclavée 16 de manière à assurer un contact constant de tout ou partie du bec avant de la palette 1 considérée (ou du moins de tout ou partie d'une arête de ce bec) avec le stator, au pass.age de la palette 1, depuis la partie fixe statorique 5, l'aile pentue enclavée 6, pour gagner la portion restreinte 17 et le plateau central 15. Le contact constant se fait tantôt avec une arête, tantôt avec l'autre arête, avec un passage à plat intermédiaire dans le cas représenté aux figures 2 et 3, où chaque palette montre, à titre d'exemple, un bec avant quadrangulaire et où la portion mobile statorique 6 présente deux évidements 8 séparés par une plage plane 18.

Sur la figure 3, des lignes virtuelles L symbolisent le contact mutuel de la surface de fond statorique avec une palette à bec avant quadrangulaire, d'une part entre une arête de ce bec et les deux rampes statoriques fixes 7 puis, d'autre part, entre cette même arête et une partie de l'aile pentue 16 plus ou moins enclavée suivant la position donnée à l'élément mobile statorique 6 dans le logement statorique 9. On peut remarquer qu'il existe une ligne de contact relais LR commune aux deux rampes statoriques 7 et à l'aile pentue enclavée 16. Sur la plage 18 comme sur la zone restreinte 17 et le plateau central 15, le contact n'est plus linéaire mais se fait suivant une surface S correspondant à la surface du bec avant quadrangulaire de la palette.

Suivant une version de fonctionnement représentée schématiquement à la figure 1, des circuits basse pression BP, haute pression HP, traversent le stator, à la fois dans sa partie fixe 5 par des canaux 19 et dans sa portion mobile 6 par des canaux 20, l'action d'une palette 1 sur le fluide étant indiquée par les flèches F1 et la puissance motrice rotorique par la flèche F2. Dans la zone active de compression, les palettes sont parfaitement en contact avec la surface de fond statorique, sur toute leur longueur.

Des moyens d'étanchéité appropriés sont prévus sur les côtés latéraux des palettes.

## Revendications

1. Dispositif hydraulique rotatif à cylindrée variable du type pompe volumétrique à stator et rotor (3) coaxiaux et à palettes (1) coulissant axialement dans le rotor (3), le stator comportant au moins une surface de fond présentant des plages planes fixes (18) et des évidements (8), lesdites palettes venant suivre ladite surface de fond, lesdits évidements (8) étant constitués par des éléments mobiles (6) axialement présentant un plateau central (15) formant le fond de l'évidement (8) et de part et d'autre de ce plateau central (15), une aile (16) à pente relevée par rapport à ce plateau central (15), chaque aile étant latéralement en retrait par rapport à la largeur du plateau central (15) et trouvant place entre deux rampes statoriques fixes (7) faisant le relais entre l'aile (16) et la plage plane fixe adjacente (18).

2. Dispositif hydraulique rotatif selon la revendication 1, caractérisé en ce qu'une commande (101) est prévue pour agir, à volonté, à l'arrêt et/ou en cours de fonctionnement, sur lesdits éléments statoriques mobiles (6) à évidements (8) et donc sur la profondeur desdits évidements.

3. Dispositif hydraulique rotatif selon la revendication 1 ou la revendication 2, caractérisé en ce qu'une zone restreinte latéralement (17) fait la liaison entre le plateau central (15) et chaque aile (16).

4. Dispositif hydraulique rotatif selon l'une quelconque des revendications 1 à 3, caractérisé en ce que les éléments statoriques mobiles (6) sont équilibrés hydrauliquement.

5. Dispositif hydraulique rotatif selon l'une quelconque des revendications 1 à 4, caractérisé en ce que des circuits basse-pression, haute-pression traversent le stator, à la fois dans sa partie fixe (5) et dans sa portion mobile (6), par des canaux appropriés (19 et 20).

6. Dispositif hydraulique rotatif selon l'une quelconque des revendications 1 à 5, caractérisé en ce que des moyens d'étanchéité latérale sont prévus pour les palettes coulissantes.

## Claims

1. Rotary hydraulic device with variable cylinder of the volumetric pump type with coaxial stator and rotor (3) and with vanes (1) slinding axially in the rotor (3), the stator havint at least one lower surface presenting fixed plane areas (18) and hollows (8), the said vanes following the said lower surface, the said hollows (8) being formed by movable elements (6) presenting axially a central plateau (15) forming the base of the hollow (8), and on both sides of this central plateau (15) a flank (16) with an inclined slope relative to this central plateau (15) each flank being laterally recessed with respect to the width of the central plateau (15) and being located between two fixed ramps (7) of the stator making the junction between the flank and the adjacent fixed plane area (18).

2. Rotary hydraulic device according to claim 1, characterized in that a drive (10) is provided to act, at will, at a standstill and/or during the course of functioning, on the said movable elements of the stator (6) and hollows (8) and thus on the depth of the said hollows.

3. Rotary hydraulic device according to claim 1 or claim 2, characterized in that a zone restricted laterally (17) makes the connection between the central plateau (15) and each flank (16).

4. Rotary hydraulic device according to any one of claims 1 to 3 characterized in that the movable elements of the stator (6) are equilibrated hydraulically.

5. Rotary hydraulic device according to any one of claims 1 to 4, characterized in that the low pressure and high pressure circuits traverse the stator at the same time in the fixed part (5) and in the movable part (6) through appropriate channels (19 and 20).

6. Rotary hydraulic device according to any one of claims 1 to 5 characterized in that lateral sealing means are provided for the sliding vanes.

## Patentansprüche

1. Hydraulische Rotationsvorrichtung mit variabler Liefermenge des Typs volumetrische Pumpe mit koaxialem Stator und Rotor (3) und mit axial im Rotor (3) gleitenden Schiebern (1), wobei der Stator mindestens eine Bodenfläche mit festen ebenen Randflächen (18) und Ausnehmungen (8) aufweist, welche Schieber der Bodenfläche folgen, wobei die Ausnehmungen (8) aus axial beweglichen Elementen (6) bestehen, die ein den Boden der Ausnehmung (8) bildendes mittleres Plateau (15) und beidseits dieses mittleren Plateaus (15) einen von diesem mittleren Plateau (15) schräg ansteigenden Flügel (16) aufweisen, wobei jeder Flügel seitlich gegenüber der Breite des mittleren Plateaus (15) zurückspringt und zwischen zwei festen Statorrampen (7) Platz findet, die den Übergang zwischen dem Flügel (16) und der angrenzenden festen ebenen Randfläche (18) bilden.

2. Hydraulische Rotationsvorrichtung nach Anspruch 1, dadurch gekennzeichnet, dass eine Steuerung (10) vorgesehen ist, um nach Wunsch beim Stillstehen und/oder beim Laufen auf die beweglichen Statorelemente (6) mit Ausnehmungen (8) und damit auf die Tiefe der genannten Ausnehmungen zu wirken.

3. Hydraulische Rotationsvorrichtung nach Anspruch 1 oder 2, dadurch gekennzeichnet, dass eine seitlich verengte Zone (17) die Verbindung zwischen dem mittleren Plateau (15) und jedem Flügel (16) bildet.

4. Hydraulische Rotationsvorrichtung nach einem der Ansprüche 1 bis 3, dadurch gekennzeichnet, dass die beweglichen Statorelemente (6) hydraulisch im Gleichgewicht gehalten sind.

5. Hydraulische Rotationsvorrichtung nach einem der Ansprüche 1 bis 4, dadurch gekennzeichnet, dass Niederdruck-, Hochdruckkreise den Stator gleichzeitig in seinem festen Teil (5) und in seinem beweglichen Teil (6) in geeigneten Kanälen (19, 20) durchqueren.

6. Hydraulische Rotationsvorrichtung nach einem der Ansprüche 1 bis 5, dadurch gekennzeichnet, dass seitliche Abdichtungsmittel für die beweglichen Schieber vorgesehen sind.
